# FASCICULE DE BREVET EUROPEEN

(11) **EP 4 355 492 B1**
(45) Date de publication et mention de la délivrance du brevet: **09.04.2025**
(21) Numéro de dépôt: 22744790.1
(22) Date de dépôt: 14.06.2022
(51) Int. Cl.: B05B 7/00, B01F 23/235, B05B 7/24, B05B 7/26, A62B 7/02, B05B 12/00, B08B 3/00, G21F 9/00

(54) **DISPOSITIF AUTONOME DE GÉNÉRATION DE MOUSSE À APPAREIL RESPIRATOIRE INTÉGRÉ**
EIGENSTÄNDIGE VORRICHTUNG ZUR ERZEUGUNG EINES SCHAUMS MIT EINGEBAUTEM ATMUNGSGERÄT
STAND-ALONE FOAM GENERATING DEVICE WITH BUILT-IN RESPIRATORY APPARATUS

(30) Priorité: 16.06.2021 FR 2106380
(43) Date de publication de la demande: 24.04.2024
(73) Titulaire: Commissariat à l'Energie Atomique et aux Energies Alternatives, 75015 Paris (FR)
(72) Inventeur: FRANCES, Fabien, 30760 Saint-Julien-de-Peyrolas (FR); VENDITTI, Pierre, 30130 Saint-Paulet-de-Caisson (FR); LEPEYTRE, Célia, 30650 Rochefort-du-Gard (FR)
(74) Mandataire: Brevalex
(86) Numéro de dépôt international: PCT/FR2022/051140
(87) Numéro de publication internationale: WO 2022/263766

(56) Documents cités:
- CN-A- 110 251 865
- CN-A- 112 206 434

## Description

L'invention présente a trait à un dispositif autonome de génération de mousse, à appareil respiratoire intégré.

Elle trouvera utilité notamment dans des travaux de décontamination ou de dépollution, dans lesquelles des mousses doivent être appliquées sur de vastes surfaces pouvant être fortement inclinées ou verticales, ou dans des volumes, appartenant par exemple à des bâtiments ou d'autres structures immobiles, éventuellement peu accessibles, et se maintenir sur ces surfaces pendant un temps assez long pour agir sur les produits polluants, sans couler ou se dégrader d'une autre manière.

Les mousses utilisées peuvent être viscosées, c'est-à-dire enrichies en un agent gélifiant qui accroît la stabilité physique des mousses et les rend moins aptes à s'écouler sur des surfaces même très inclinées ou verticales. Des exemples sont donnés dans FR 2 841 802 A1. L'invention n'est toutefois pas limitée à ces mousses particulières.

Un problème de ces traitements, souvent effectués en milieu hostile, est que l'opérateur peut devoir affronter des atmosphères toxiques du fait de gaz ou de fumées, et qu'il doit alors être muni d'une assistance respiratoire.

Un exemple d'un dispositif de génération de mousse est décrit dans W0 2013/067401 A2 ; ce dispositif est partiellement portatif, conçu pour lutter contre les incendies, mais dépourvu d'assistance respiratoire.

CN110251865 A décrit un appareil de projection de mousse dans lequel une bouteille d'air comprimé qui fournit la fraction gazeuse de la mousse alimente aussi un masque respiratoire par un autre conduit. Un dispositif d'alarme prévient l'utilisateur d'un prochain épuisement de l'air.

Un objet de l'invention est d'intégrer dans de meilleures conditions que dans le dernier document ci-dessus une assistance respiratoire à l'opérateur au reste de l'appareil et notamment à la fabrication sur place de la mousse.

D'autres objets de l'invention sont :
- de pouvoir transporter l'appareil sans difficulté dans des endroits peu accessibles et dépourvus de toute source d'approvisionnement, par exemple en eau ou en électricité ;
- et d'offrir certains avantages de sécurité à l'opérateur.

D'après une définition générale, l'invention est relative à un dispositif de génération de mousse, comprenant un réservoir d'un liquide moussant, un récipient d'air comprimé, un premier conduit sortant du réservoir et traversant une pompe pneumatique en étant connecté à des orifices d'aspiration et de refoulement de ladite pompe pneumatique, un deuxième conduit sortant du récipient, qui aboutit à la pompe pneumatique, le premier conduit et le deuxième conduit menant à un mélangeur du liquide moussant et de l'air comprimé, dans lequel la mousse est formée ; le deuxième conduit comprenant une bifurcation, munie d'un détendeur à pression atmosphérique, qui mène à un appareil respiratoire destiné à un opérateur du dispositif ; caractérisé en ce que le deuxième conduit est muni d'un obturateur en aval de la bifurcation ; et l'obturateur est associé à une prise de pression de l'air comprimé à la sortie du récipient, qui ferme automatiquement l'obturateur quand ladite pression descend sous un seuil, coupant ainsi automatiquement la fourniture d'air comprimé à la pompe pneumatique et au mélangeur afin de réserver l'air à la respiration de l'opérateur revêtu de l'appareil respiratoire.

L'air résiduel est ainsi affecté intégralement à la respiration de l'utilisateur, ce qui accroît sa sécurité.

D'après certains perfectionnements optionnels :
- la bifurcation comprend un embranchement finissant à un clapet d'une moitié de raccord rapide, destiné à raccorder un autre appareil respiratoire ;
- l'obturateur est une vanne repoussée par l'air comprimé dans la prise de pression et repoussée en sens inverse par un ressort ;
- l'appareil comprend un manomètre de lecture de pression relié au deuxième conduit.

L'invention sera maintenant décrite dans ses différents aspects, caractéristiques et avantages, au moyen des figures suivantes, qui en illustrent une réalisation particulière, données à titre purement illustratif :
- la Figure 1 est un schéma d'une réalisation de l'invention ;
- la Figure 2 représente le mélangeur ;
- la Figure 3 représente l'extrémité de la lance de projection ;
- la Figure 4 illustre un agencement concret de la réalisation ;
- la Figure 5 représente un détail supplémentaire de la réalisation ;
- et la Figure 6 représente un autre détail supplémentaire de la réalisation.

Se reportant à la figure 1, l'appareil comprend un réservoir 1 de solution moussante à l'état liquide, un récipient tel qu'une bouteille 2 d'air comprimé, un manomètre 3, un détendeur 4 principal, une pompe pneumatique 5, un mélangeur 6, une extrémité 7 d'éjection de mousse, un châssis 8, un masque respiratoire 9 et un raccord, dit en Y, 10. Un premier conduit 11 relie un orifice de sortie du réservoir 1 à un orifice d'aspiration 12 de la pompe pneumatique 5 ; il ressort de la pompe pneumatique 5 par son orifice de refoulement 13, traverse le mélangeur 6 et aboutit à l'extrémité 7. Un deuxième conduit 14 relie un orifice de sortie de la bouteille 2 au détendeur 4 principal, puis conflue au premier conduit 11 à une jonction 15 réalisée entre l'orifice de refoulement de la pompe pneumatique 5 et le mélangeur 6. Une bifurcation 16 du deuxième conduit 14 aboutit à un orifice 17 de mise en mouvement du rotor de la pompe pneumatique 5 (via éventuellement un deuxième détendeur 43 pour régler indépendamment la pression à cet endroit) ; une autre bifurcation 18 mène au masque respiratoire 9. Comme le détendeur principal 4 délivre de l'air comprimé encore à une pression nettement supérieure à la pression ambiante, l'air comprimé est fourni au masque respiratoire 9 après être passé par un troisième détendeur 19 à la sortie de la bifurcation 18, qui détend l'air comprimé à 1 bar. Le troisième détendeur 19 peut être intégré au masque respiratoire 9. Les bifurcations 16 et 18 quittent le deuxième conduit 14 juste en aval du détendeur 4 principal et transportent donc de l'air faiblement comprimé à pression constante (7 bars par exemple). Le manomètre 3 est relié par un conduit de prise de pression 20 au second conduit 14, en amont du détendeur 4 principal, et il permet donc de mesurer la pression du gaz à la sortie de la bouteille 2 et d'évaluer le remplissage de celle-ci.

Le châssis 8 porte le réservoir 1, la bouteille 2, le détendeur 4 principal, la pompe pneumatique 5, au moins une première portion du premier conduit 11 et le deuxième conduit 14. Comme le montre la figure 4, le châssis 8 peut être vertical et appartenir à un sac à dos porté par l'opérateur du dispositif ; le châssis 8 peut aussi être un chariot roulant, par exemple. Le masque respiratoire 9 n'est pas fixé au châssis 8, et la bifurcation 18, au bout de laquelle il se trouve, est souple, ce qui permet à l'opérateur de se coiffer du masque respiratoire 9, ou au contraire de l'écarter. L'extrémité 7 d'éjection de mousse n'est pas non plus fixée au châssis 8, mais elle se trouve au bout d'une lance 21 souple, que tient l'opérateur et qui s'étend jusqu'à la jonction 15.

Le mélangeur 6 peut être placé en amont de la lance 21. Il est représenté à la figure 2. Il comprend deux grilles 28 planes se succédant dans le perçage 24 d'une paroi cylindrique et occupant toute sa section, deux joints d'étanchéité 29 auxquels les grilles 28 sont respectivement fixées et qui leur servent d'appui à la paroi du perçage 24, et deux billes 30 sphériques et rigides libres de se mouvoir entre les grilles 28. Les joints d'étanchéité 29 servent à maintenir les grilles 28 en place et à former entre elles une cage 31, délimitée encore par la paroi du perçage 24, et dans laquelle les billes 30 sont retenues. Ils obligent aussi tous les fluides circulant dans le perçage 24 à passer par l'intérieur de la cage 31. Le mélangeur 6 ainsi défini peut occuper tout le volume du perçage 24 ou presque, c'est-à-dire que la grille 28 en amont est proche de l'entrée du perçage 24, et la grille 28 en aval s'appuie sur la face postérieure d'un embout 26 qui constitue l'extrémité 7.

D'autres réalisations du mélangeur 6 conviendraient aussi à une bonne réalisation de l'invention.

La figure 3 montre que l'extrémité 7 est fixée à une extrémité d'un canon 33 d'un pistolet 32 tenu par l'opérateur ; l'autre extrémité du canon 33 est jointe à la lance 21. L'opérateur ouvre la lance 21 en pressant sur une gâchette 35 du pistolet 32. L'alimentation de l'appareil respiratoire 9 subsiste quel que soit l'état de la gâchette 35.

La figure 4 illustre une disposition possible des équipements sur le châssis 8, où on représente encore un réservoir 1' de rechange utilisé quand le premier (le réservoir 1) a été vidé.

La figure 5 illustre que la bifurcation 18 est pourvue d'un embranchement 38, qui complète le raccord en Y 10, au bout duquel est placé un clapet 39 d'une des moitiés d'un raccord dit rapide de genre connu. L'embranchement 38 sert à ajouter un second masque respiratoire pour un autre opérateur, identique au masque respiratoire 9, ou à connecter à un tuyau d'air pour assistance, en cas de besoin : il suffit d'accoupler un conduit d'alimentation de ce masque, équipé de l'autre moitié du raccord rapide, au clapet 39.

La figure 6 illustre un perfectionnement de sécurité supplémentaire, consistant en un dispositif de commutation 40 qui coupe automatiquement la fourniture d'air comprimé à la pompe pneumatique 5 et à la lance 21 quand la bouteille 2 commence à se vider et que la pression de l'air à sa sortie passe au-dessous d'un seuil, afin de réserver l'air à la respiration de l'opérateur revêtu du masque respiratoire 9. Une vanne 41 commandant la fourniture à la pompe pneumatique 5 et la lance 21 est alors commutée pour couper les alimentations. Le fonctionnement peut être automatique s'il est commandé par une prise de pression 42 du deuxième conduit 14 en amont du détendeur principal 4, qui presse sur la vanne 41 contre l'action d'un ressort opposé. D'autres réalisations de dispositifs de commutation ou de coupure automatique sont possibles ; il est aussi possible simplement de se fier aux indications du manomètre 3.

Voici comment le fonctionnement du dispositif et ses avantages peuvent être décrits. Comme le dispositif est dépourvu de toute servitude, c'est-à-dire d'approvisionnement quelconque à partir de l'extérieur, l'opérateur peut le revêtir ou le transporter sans contrainte dans des lieux écartés ou peu accessibles. Il saisit la lance 21 par le pistolet 32 et appuie sur la gâchette 35 quand il est devant la surface à couvrir de mousse. L'ouverture de la lance 21 permet à l'air comprimé de s'écouler par le deuxième conduit 14. Une partie du débit traverse la pompe pneumatique 5, la met en marche et sert à aspirer un débit invariable, proportionnel au débit d'air traversant la pompe 5, de la solution moussante hors du réservoir 1. La solution moussante pompée et le débit principal d'air comprimé, qui est dirigé vers la lance 21, confluent à la jonction 15, en amont du mélangeur 6. Ici aussi, le débit de la solution moussante et celui de l'air comprimé qui se mélange à elle sont proportionnels et ont donc un rapport invariable, déterminé par les caractéristiques physiques des fluides et du dispositif. La mousse se forme par le mélange de l'air et de la solution moussante, en traversant le mélangeur 6. Les grilles 28, et surtout les billes 30, sont très efficaces pour obtenir une mousse à fort foisonnement, c'est-à-dire à faible fraction liquide.

Quelques indications supplémentaires, de nature concrète, sont données ci-dessous pour décrire plus complètement un exemple particulier de cette réalisation du dispositif et ses performances.
Bouteille 2 : capacité de 3l, pression de départ de 300 bars ;
Réservoirs 1 ou 1' : capacité de 8l chacun ;
Détendeur 4 principal : réduit la pression à 7 bars ;
Deuxième détendeur 43 : réduit la pression à 4 bars ;
Solution moussante : eau, avec Glucopon 215UP [BASF] à 10g/l, et Xanthan Gum (G1253) [Sigma Aldrich] à 3g/l ;

Couche projetée sur surface verticale: 10m², 1cm d'épaisseur, en 120s ; vitesse de glissement inférieure à 1cm/min. Dans le cas où la mousse est utilisée en remplissage d'un volume, le temps de maintien de la mousse est de 120min au moins ;

Foisonnement de la mousse obtenue : environ 16,7 (environ 100 litres de mousse produits pour 6 litres consommés de la solution moussante).

Les billes 30 pourraient être remplacées par un autre corps solide librement mobile dans la cage 31, et leur nombre pourrait être aussi être différent, un seul corps solide étant possible.

## Revendications

1. Dispositif de génération de mousse, comprenant :
- un réservoir (1) d'un liquide moussant,
- un récipient (2) d'air comprimé,
- un premier conduit (11) sortant du réservoir (1) et traversant une pompe pneumatique (5) en étant connecté à des orifices d'aspiration (12) et de refoulement (13) de ladite pompe pneumatique (5),
- un deuxième conduit (14) sortant du récipient (2), qui aboutit à la pompe pneumatique (5) ;
le premier conduit (11) et le deuxième conduit (14) menant à un mélangeur (6) du liquide moussant et de l'air comprimé, dans lequel la mousse est formée ;
le deuxième conduit (14) comprenant une bifurcation (18), munie d'un détendeur (19) à pression atmosphérique, qui mène à un appareil respiratoire (9) destiné à un opérateur du dispositif ;
**caractérisé en ce que** le deuxième conduit (14) est muni d'un obturateur (41) en aval de la bifurcation (18),
et **en ce que** l'obturateur (41) est associé à une prise de pression de l'air comprimé à la sortie du récipient (2), qui ferme automatiquement l'obturateur (41) quand ladite pression descend sous un seuil, coupant ainsi automatiquement la fourniture d'air comprimé à la pompe pneumatique (5) et au mélangeur (6) afin de réserver l'air à la respiration de l'opérateur revêtu de l'appareil respiratoire (9).

2. Dispositif de génération de mousse selon la revendication 1, **caractérisé en ce que** la bifurcation (18) comprend un embranchement (38) finissant à un clapet (39) d'une moitié de raccord rapide, destiné à raccorder un autre appareil respiratoire.

3. Dispositif de génération de mousse selon la revendication 1 ou 2, **caractérisé en ce que** l'obturateur est une vanne repoussée par l'air comprimé dans la prise de pression et repoussée en sens inverse par un ressort.

4. Dispositif de génération de mousse selon l'une quelconque des revendications 1 à 3, **caractérisé en ce qu'**il comprend un manomètre de lecture de pression relié au deuxième conduit.

## Patentansprüche

1. Schaumerzeugungsvorrichtung, die Folgendes umfasst:
- einen Tank (1) mit einer schäumenden Flüssigkeit,
- einen Behälter (2) mit Druckluft,
- eine erste Leitung (11), die aus dem Tank (1) herausführt und durch eine pneumatische Pumpe (5) verläuft und mit Saug- (12) und Drucköffnungen (13) der pneumatischen Pumpe (5) verbunden ist,
- eine zweite Leitung (14), die aus dem Behälter (2) herausführt und in der pneumatischen Pumpe (5) endet;
wobei die erste Leitung (11) und die zweite Leitung (14) zu einem Mischer (6) für die schäumende Flüssigkeit und die Druckluft führen, in dem der Schaum gebildet wird;
wobei die zweite Leitung (14) eine Gabelung (18) umfasst, die mit einem Druckregler (19) für atmosphärischen Druck ausgestattet ist und zu einem Atemgerät (9) führt, das für einen Bediener der Vorrichtung bestimmt ist;
**dadurch gekennzeichnet, dass** die zweite Leitung (14) stromabwärts der Gabelung (18) mit einem Absperrventil (41) ausgestattet ist,
und dass das Absperrventil (41) mit einer Druckerfassungsvorrichtung für die Druckluft am Auslass des Behälters (2) in Verbindung steht, die das Absperrventil (41) automatisch schließt, wenn der Druck unter einen Schwellenwert fällt, wodurch auch automatisch das Bereitstellen der Druckluft an die pneumatische Pumpe (5) und den Mischer (6) unterbrochen wird, um die Luft für die Atmung der mit dem Atemgerät (9) ausgestatteten Person vorzubehalten.

2. Schaumerzeugungsvorrichtung nach Anspruch 1, **dadurch gekennzeichnet, dass** die Gabelung (18) ein Verteilerstück (38) umfasst, das an einem Ventil (39) einer Schnellkupplungshälfte endet, die dazu bestimmt ist, an ein anderes Atemgerät angeschlossen zu werden.

3. Schaumerzeugungsvorrichtung nach Anspruch 1 oder 2, **dadurch gekennzeichnet, dass** das Absperrventil ein Ventil ist, das durch die Druckluft in der Druckerfassungsvorrichtung zurückgedrückt und durch eine Feder in die entgegengesetzte Richtung zurückgedrückt wird.

4. Schaumerzeugungsvorrichtung nach einem der Ansprüche 1 bis 3, **dadurch gekennzeichnet, dass** sie ein Manometer zur Druckablesung umfasst, das mit der zweiten Leitung verbunden ist.

## Claims

1. Foam-generating device, comprising:
- a reservoir (1) of foaming liquid,
- a container (2) of compressed air,
- a first pipe (11) leaving the reservoir (1) and passing through a pneumatic pump (5), being connected to suction (12) and delivery ports (13) of said pneumatic pump (5),
- a second pipe (14) leaving the container (2) and ending in the pneumatic pump,
- the first pipe and the second pipe leading to a mixer (6) of the foaming liquid and compressed air, wherein the foam is formed;
- the second pipe (14) comprising a bifurcation (18), fitted with an atmospheric pressure expansion valve (19), which leads to a breathing apparatus (9) intended for an operator of the device;
**characterized in that**
- the second pipe (14) is fitted with an obturator (41) downstream of the bifurcation (18), and **in that** the obturator is associated with a compressed air pressure tap at the outlet of the container, which automatically closes the obturator (41) when said pressure drops below a threshold, thereby automatically cutting off the supply of compressed air to the pneumatic pump and the mixer (6) in order to reserve the air for the breathing of the operator wearing the breathing apparatus.

2. Foam-generating device according to Claim 1, **characterized in that** the bifurcation (18) comprises a branch (38) finishing at a valve (39) of a quick coupling half, intended to connect to another breathing apparatus.

3. Foam-generating device according to Claim 1 or 2, **characterized in that** the obturator is a valve pushed back by the compressed air in the pressure tap and pushed back in the opposite direction by a spring.

4. Foam-generating device according to one of Claims 1 to 3, **characterized in that** it comprises a pressure reading gauge connected to the second pipe.
